# EUROPÄISCHE PATENTSCHRIFT

(11) **EP 1 031 685 B1**
(45) Veröffentlichungstag und Bekanntmachung des Hinweises auf die Patenterteilung: **06.05.2004**
(21) Anmeldenummer: 00102384.5
(22) Anmeldetag: 04.02.2000
(51) Int. Cl.: E05B 49/00, E05B 47/06

(54) **Schliesszylinder mit elektromagnetisch betätigbarem Sperrstift**
Cylinder lock with electromagnetically actuated tumbler pin
Barillet de serrure à goupille électromagnétique

(30) Priorität: 23.02.1999 DE 19907654
(43) Veröffentlichungstag der Anmeldung: 30.08.2000
(73) Patentinhaber: WILKA SCHLIESSTECHNIK GmbH, D-42549 Velbert (DE); Ankerslot bv, 7547 TE Enschede (NL)
(72) Erfinder: Koenhorst, Erwin, 7577 KE Oldenzaal (NL)
(74) Vertreter: Grundmann, Dirk, Dr.

(56) Entgegenhaltungen:
- EP-A- 0 339 102
- DE-A- 19 519 789
- FR-A- 2 500 520
- FR-A- 2 749 875
- US-A- 4 912 460
- US-A- 5 826 450

## Beschreibung

Die Erfindung betrifft einen Schließzylinder mit einem von einer elektronischen Schlüsselabfragevorrichtung elektromagnetisch freigebbaren Sperrstift, wobei die Schlüsselabfragevorrichtung durch einen von der Bewegung einer Stiftzuhaltung beim Einschub des Schlüssels betätigten Schalter aktiviert wird.

Einen solchen Schuießzylinder beschreibt die Offenlegungsschrift 195 39 235. Benachbart zu der der Öffnung des Schlüsselkanales nächstliegenden Zuhaltungsstiftanordnung befindet sich ein mangetfeldsensitiver Schalter, mit welchem die Bewegung des magnetischen Gehäusestiftes der ersten Stiftzuhaltung selektierbar ist, wenn der Schlüssel eingeschoben wird. Die Aktivierung dieses Schalters bewirkt eine Aktivierung der Schlüsselabfragevorrichtung. Die Schlüsselabfragevorrichtung besitzt eine Antenne, diese sendet ein elektromagnetisches Träger- und Informationssignal aus, welches von einem in der Schlüsselreide befindlichen Transponder empfangen wird. Der Transponder sendet daraufhin ein Identifikationssignal zurück, welches von der Antenne empfangen wird und von der Schlüsselabfragevorrichtung ausgewertet wird. Bei richtiger Kennung wird von einem Elektromagneten ein Anker verlagert, der einen Sperrstift in eine Freigabestellung verlagert, so daß bei zusätzlich richtiger Schlüsselprofilierung der Kern des Schließzylinders gedreht werden kann.

Die EP 0339102 beschreibt einen Schließzylinder mit zugehörigem Schlüssel. Der Schlüssel trägt eine Elektronik und ein Piezo-Element, welches beim Einschub des Schlüssels in den Schließzylinder beaufschlagt wird, um Energie zu liefern.

Ein gattungsgemäßer Schließzylinder ist aus der US 5,826,450 vorbekannt. Der Schließzylinder besitzt abgefederte Zuhaltungsstifte. Der zugehörige Schlüssel weist einen Transponder, der von einer Transponder-Ausleseeinrichtung des Schließzylinders ausgelesen werden kann. Die Auslesevorrichtung wird beim Einschub des Schlüssels durch Betätigung eines piezoelektrischen Elementes aufgeweckt Das piezoelektrische Element kann durch den Druck eines Zuhaltungsstiftes betätigt werden.

Die Erfindung betrifft eine Weiterentwicklung dieses an sich bewehrten Schließzylinders. Ihr liegt die Aufgabe zugrunde die Aktivierung der Schlüsselabfragevorrichtung beim Schlüsseleinschub zu verbessern.

Gelöst wird die Aufgabe zunächst und im wesentlichen durch die im Anspruch 1 angegebene Erfindung, wobei dort im wesentlichen darauf abgestellt ist, daß der Schalter ein die Gehäusefeder der Stiftzuhaltung widerlagernder Drucksensor ist. Der Drucksensor, bei dem es sich um ein Piezzoelement oder um einen Filmdruckschalter handeln kann, bildet den Boden der Gehäusestiftbohrung, so daß sich die Feder auf diesem Drucksensor abstützt. Wird der Schlüssel eingeschoben, so werden die Stifte aus ihrer Position herausverlagert, was mit einer Spannung der Feder verbunden ist, so daß sich der Druck, den die Feder auf den Drucksensor ausübt, beim Schlüsseleinschub vergrößert und insbesondere variiert. Aus dieser Druckvergrößerung bzw. aus dieser Druckvariation erkennt die Schlüsselabfragevorrichtung, daß ein Schlüssel eingeschoben wird bzw. eingeschoben ist und beginnt damit, das Identifikationsabfragesignal an den Schlüssel abzusenden. Hinsichtlich der weiteren Wirkungsweise und des grundsätzlichen Aufbaus des erfindungsgemäßen Schließzylinders wird auf den Inhalt der OS 195 39 235 verwiesen. Der Inhalt dieser Offenlegungsschrift wird vollinhaltlich in den Offenbarungsgehalt dieser Anmeldung eingeschlossen. In einer besonders bevorzugten Ausführungsform ist der Drucksensor als Filmdruckschalter ausgebildet und wird von einem Trägerstreifen gehalten, der gleichzeitig die Böden der Gehäusestiftbohrungen bildet. Die Leitungsverbindung aus dem Schließzylinder heraus erfolgt bevorzugt durch den im Stand der Technik bekannten flexiblen Leiter. Dieser verläuft parallel zum Trägerstreifen. Bevorzugt weist der Trägerstreifen zwei Kontakte auf, die auf Gegenkontakten liegen, die der flexiblen Leiterbahn zugeordnet sind. Der Trägerstreifen kann so ausgebildet sein, daß er eine Schutz-/Abdeckfolie für die flexible Leiterbahn ausbildet. Auf dem Trägerstreifen können sich insbesondere alle oder die meisten der Zuhaltungsfedern abstützen.

Eine Variante der Erfindung sieht vor, daß der gattungsgemäße Schließzylinder mit einem Schalter ausgerüstet wird, der bei Schalterbetätigung elektrische Energie liefert. Diese elektrische Energie kann in einem Energiespeicher zwischengespeichert werden und zur Abfrage der Identifikation benutzt werden. Insbesondere kann diese Energie in einem Kondensator zwischengespeichert sein. Ferner ist es vorteilhaft, wenn mehrere, insbesondere alle Zuhaltungen mit Energielieferanten ausgestattet sind. Diese Energielieferanten können Piezzo-Elemente sein oder andere geeignete elektromechanische Organe, die in der Lage sind, bei mechansicher Betätigung elektrische Energie zu liefern. Die Druckschalter können in vorteilhafter Weise in die flexible Leiterbahn integriert werden.

Ausführungsbeispiele der Erfindung werden nachfolgend anhand beigefügter Zeichnungen erläutert. Es zeigen:
- Fig. 1: eine teilweise aufgebrochene Darstellung eines erfindungsgemäßen Schließzylinders;
- Fig. 2: einen Schnitt gemäß der Linie II-II in Fig. 1;
- Fig. 3: einen Schnitt gemäß der Linie III-III in Fig. 2;
- Fig. 4: eine Darstellung gemäß Fig. 1 mit eingestecktem Schlüssel;
- Fig. 5: eine Darstellung des Einsteckmoduls, welches die Schlüsselabfragevorrichtung aufnimmt, von oben;
- Fig. 6: eine Darstellung des Einsteckmoduls mit abgenommenem Trägerstreifen;
- Fig. 7: eine perspektivische Darstellung des Einsteckmoduls mit Trägerstreifen und
- Fig. 8: ein weiteres Ausführungsbeispiel in einer Darstellung gemäß Fig. 1.

Der Schließzylinder 1 besitzt in bekannter Weise einen Zylinderkern 23 mit Schlüsselkanal 24, in welchen der Schaft eines Schlüssels 6 einschiebbar ist, in dessen Schlüsselreide ein Transponder 7 angeordnet ist. Im Zylinderkern liegen hintereinander eine Vielzahl von Kernstiften 8, die unterschiedliche Länge besitzen und zufolge unterschiedlich tiefer Einschnitte im Schlüsselschaft derartig einsortiert werden können, daß ihre Stirnfläche mit der Trennfuge zwischen Zylinderkern 23 und Zylinderkernhöhlung fluchten, damit der Zylinderkern 23 gedreht werden kann. zusätzlich besitzt der Schließzylinder 1 einen Sperrstift 11, der in einer Art und Weise, wie sie die DE 195 39 235 beschreibt, eine Sperrwirkung der Drebbarkeit des Zylinderkernes bewirken kann, wenn er mit seinem Ende aus dem Gehäuse, die Drehfuge kreuzend in den Zylinderkern 23 ragt. Der Kopf des Sperrstiftes 11 ist mittels Feder abgefedert und sützt sich auf einem Magnetanker 3 ab, der zwei Stufen besitzt. In der in den Figuren dargestellten Stellung liegt der Sperrstift 11 auf einer erhöhten Stufe auf, so daß sein Sperrende in den Zylinderkern 23 ragt. Wird der Magnetanker 3 zufolge einer Bestromung des Elektromagneten 4 in den Elektromagneten 4 hineingezogen, so kann sich der Sperrstift 11 aus dem Zylinderkern 23 verlagern und stützt sich auf der niederen Stufe des Magnetankers 3 ab. In dieser Position kann bei einsortierten Kernstiften der Zylinderkern 23 gedreht werden.

Die Kernstifte 8 stützen sich auf Gehäusestiften 9 ab, diese wiederum sind mittels Federn 10, die sich auf dem Boden der Gehäusestiftbohrungen abstützen, abgefedert.

Die Gehäusestiftbohrungen werden von einem Trägerstreifen 13 abgestützt. Dieser Trägerstreifen 13 besitzt seitlich abragende Flügel 18 und einen Druckschalter 12 in Form eines Filmdruckschalters. Der Druckschalter 12 ist so ausgelegt, daß bei Überschreiten eines vorbestimmten Grenzdruckes zwei auf den Flügeln 18 angeordnete Kontakte 16 miteinander leitverbunden sind. Wird der Druckschalter mit einem Druck beaufschlagt, der unterhalb des Grenzdruckes ist, sind die beiden Kontakte 16 nicht miteinander leitverbunden. Die Strecke zwischen den beiden Kontakten 16 eignet sich demzufolge als Kontaktstrecke, um die Schlüsselabfragevorrichtung 4, 5 mit Strom zu versorgen.

Im Ausführungsbeispiel befindet sich der Druckschalter 12 am Boden der von der Einschubseite her gesehen zweiten Gehäusestiftbohrung.

Der gerundete Endabschnitt des Flanschabschnittes des Profilzylinders 1 wird von einem Einsteckmodul 2 ausgebildet. Das Einsteckmodul 2 kann in bekannter Weise in radialer Richtung in eine entsprechende Aussparung des Schließzylindergehäuses eingesteckt werden, wozu Befestigungsstifte 21 in entsprechende Öffnungen des Gehäuses eintauchen. Das Einsteckmodul 2 besitzt ferner eine Schraubendurchstecköffnung 20, durch die eine Befestigungsschraube ragen kann, die in ein entsprechendes Gewinde des Gehäuses eingeschraubt werden kann. Auf seiner Berührungsfläche zum Schließzylindergehäuse besitzt das Einsteckmodul 2 eine Aussparung, in welcher ein flexibler Leiterstreifen 15 einliegt, der auch eine Anschlußfahne 22 bildet. Die flexible Leiterbahn 15 besitzt zum Trägerstreifen 13 kongruente Flügel, die mit Gegenkontakten 17 verbunden ist. Der Trägerstreifen 13 kann über die flexible Leiterbahn 15 so in die Öffnung eingelegt werden, daß die Kontakte 16 in elektrischer Leitverbindung auf den Kontakten 17 liegen. Mit einer Kontaktfahne 19 wird eine Leitverbindung der flexiblen Leiterbahn zum Gehäuse hergestellt.

An seiner Stirnseite besitzt das Einsteckmodul 2 eine Antenne. Im Zentralkörper besitzt das Einsteckmodul 2 den bereits erwähnten Elektromagneten 4.

Der Schließzylinder kann durch die vom Trägerstreifen 13 verschlossene Öffnungen bestiftet werden durch die Montage des Einsteckmodules 2 sind diese Öffnungen dann verschlossen, können aber im Bedarfsfall wieder geöffnet werden. Als Druckschalter eignet sich ein Piezzoelement. Bevorzugt wird aber ein Filmdruckschalter verwendet, der aus zwei mit Abstand zueinanderliegenden elektrisch leitenden Flächen besteht, die so verformbar oder verlagerbar sind, daß sie durch Beaufschlagung mit einem bestimmten Druck in Leitverbindung zueinander gebracht werden können. Zufolge dieser Ausgestaltung ist sichergestellt, daß unabhängig von der Länge des zugordneten Kernstiftes beim Einschub des Schlüssels immer zumindest eine Schalterbetätigung beim Überfahren des zugeordneten Kernstiftes mit einer Zacke des Schlüsselprofils eine Druckschalterbetätigung erfolgt. Eine Anpassung der Lage eines Magnetschalters an die Ruhelage eines Gehäusestiftes, wie es bei der DE 195 39 235 von Nöten ist, entfällt. Ansonsten kann aber der gesamte Aufbau, wie er in dieser Schrift beschrieben ist, unverändert übernommen werden.

Bei dem in Fig. 8 dargestellten Ausführungsbeispiel ist jeder Boden, auf den sich eine Zuhaltungsfeder 10 abstützt mit einem energieliefernden Schalter 12' versehen. Diese ergänzenden Energielieferanten 12' sind vorzugsweise nicht dazu vorgesehen, ein Schaltsignal abzugeben. Diese Energielieferanten 12' sollen lediglich elektrische Energie liefern, wenn der Schlüssel eingeschoben wird. Die von den energieliefernden Elementen 12' gelieferte Energie wird in einem nicht dargestellten Kondensator zwischengespeichert. Diese Energie dient zur Abfrage des identifikationssignals oder wirkt unterstützend zur Verlagerung des Sperrstiftes 11.

Beim Einschub des Schlüssels werden die Zuhaltungsstifte zufolge Abgleitens auf der gekerbten Schlüsselschmalseite ein oder mehrfach hin und her verlagert. Der damit einhergehende Druckwechsel erzeugt bei den Elementen 12 und 12' eine Energieabgabe, die gespeichert werden kann.

Auch bei dem in den Figuren 1 bis 7 dargestellten Ausführungsbeispiel kann die von dem Drucksensor 12 abgegebene Energie in einem nicht dargestellten Kondensator zwischengespeichert werden.

Die verschiedenen Stiftzuhaltungen zugeordneten Energielieferanten, insbesondere Piezzo-Elemente, können schaltungstechnisch zusammengeschaltet sein. Sie können sowohl in Reihe, als auch in Serie geschaltet sein.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schließzylinder (1) mit einem von einer elektronischen Schlüsselabfragevorrichtung (2 bis 5) elektromagnetisch freigebbaren Sperstift (11), wobei die Schlüsselabfragevorrichtung (2 bis 5) durch einen von der Bewegung einer Stiftzuhaltung (8 bis 10) beim Einschub des Schlüssels betätigten Drucksensor (12) aktiviert wird, **dadurch gekennzeichnet, dass** der Drucksensor die Gehäusefeder (10) der Stiftzuhaltung widerlagert.

2. Schließzylinder nach Anspruch 1, **dadurch gekennzeichnet, dass** der Drucksensor (12) von einem Piezoelement oder einem Filmdruckschalter ausgebildet ist.

3. Schließzylinder nach Anspruch 2, **dadurch gekennzeichnet, dass** ein den Filmdruckschalter (12) tragender Trägerstreifen (13) die Böden (14) des Gehäusestiftbohrungen bildet.

4. Schließzylinder nach Anspruch 3, **dadurch gekennzeichnet, dass** der trägerstreifen (13) auf einer flexiblen Leiterbahn (15) aufliegt und mit dieser kontaktverbunden ist.

5. Schließzylinder nach einem der Ansprüche 3 oder 4, **dadurch gekennzeichnet, dass** der Trägerstreifen (13) seitwärts abragende Flügel (18) ausbildet, welche Kontakte (16) ausbilden, welche in elektrisch leitende Auflage treten zu Kontakten (17) kongruenter Flügel der Leiterbahn (15).

6. Schließzylinder nach einem der Ansprüche 4 oder 5, **dadurch gekennzeichnet, dass** der Trägerstreifen (13) eine Schutz-/Abdeckplatte oder -folie für die flexible Leiterbahn (15) bildet.

7. Schließzylinder (1) mit einem von einer elektronischen Schlüsselabfragevorrichtung (2 bis 5) elektromagnetisch freigebbaren Sperrstift (11), wobei die Schlüsselabfragevorrichtung (2 bis 5) durch einen von der Bewegung einer Stiftzuhaltung (8 bis 10) beim Einschub des Schlüssels betätigten Schalter (12) aktiviert wird, **dadurch gekennzeichnet, dass** die Schalterbetätigung elektrische Energie liefert, die in einem Energiespeicher gespeichert wird.

8. Schließzylinder nach Anspruch 7, **dadurch gekennzeichnet, dass** der Energiespeicher ein Kondensator ist.

9. Schließzylinder nach einem der Ansprüche 7 oder 8, **dadurch gekennzeichnet, dass** mehreren, insbesondere allen Stiftzuhaltungen (8 bis 10) ein Energielieferant zugeordnet ist, der beim Einschub des Schlüssels elektrische Energie liefert.

10. Schließzylinder nach einem der Ansprüche 7 bis 9, **dadurch gekennzeichnet, dass** die Energielieferanten (12') Piezoelemente sind.

11. Schließzylinder nach einem der vorhergehenden Ansprüche, **dadurch gekennzeichnet, dass** der oder die insbesondere als Druckschalter ausgebildeten Energielieferanten in der flexiblen Leiterbahn (15) integriert sind.

## Claims

1. Locking cylinder (1) with a blocking pin (11) which can be released electromagnetically by an electronic key-interrogating device (2 to 5), the key-interrogating device (2 to 5) being activated by a pressure sensor (12) actuated by the movement of a pin tumbler (8 to 10) when the key is inserted, **characterized in that** the pressure sensor acts against the casing spring (10) of the pin tumbler.

2. Locking cylinder according to Claim 1, **characterized in that** the pressure sensor (12) is formed by a piezo element or a film pressure switch.

3. Locking cylinder according to Claim 2, **characterized in that** a carrier strip (13) carrying the film pressure switch (12) forms the bottoms (14) of the casing pin bores.

4. Locking cylinder according to Claim 3, **characterized in that** the carrier strip (13) rests on a flexible strip conductor (15) and is contact-connected to it.

5. Locking cylinder according to either of Claims 3 and 4, **characterized in that** the carrier strip (13) forms laterally protruding lobes (18), which form contacts (16) which come to rest in an electrically conducting manner on contacts (17) of congruent lobes of the strip conductor (15).

6. Locking cylinder according to either of Claims 4 and 5, **characterized in that** the carrier strip (13) forms a protective/covering plate or foil for the flexible strip conductor (15).

7. Locking cylinder (1) with a locking pin (11) which can be released electromagnetically by an electronic key-interrogating device (2 to 5), the key-interrogating device (2 to 5) being activated by a switch (12) which is actuated by the movement of a pin tumbler (8 to 10) when the key is inserted, **characterized in that** the switch actuation supplies electrical energy which is stored in an energy store.

8. Locking cylinder according to Claim 7, **characterized in that** the energy store is a capacitor.

9. Locking cylinder according to either of Claims 7 and 8, **characterized in that** a number of pin tumblers, in particular all the pin tumblers (8 to 10), are assigned an energy supplier, which supplies electrical energy when the key is inserted.

10. Locking cylinder according to one of Claims 7 to 9, **characterized in that** the energy suppliers (12') are piezo elements.

11. Locking cylinder according to one of the preceding claims, **characterized in that** the energy supplier or suppliers, formed in particular as pressure switches, are integrated in the flexible strip conductor (15).

## Revendications

1. Barillet ou cylindre de serrure (1) avec une broche de blocage (11) libérable d'une façon électromagnétique au moyen d'un dispositif électronique d'interrogation à clé (2 à 5), dans lequel le dispositif d'interrogation à clé (2 à 5) est activé par un détecteur ou capteur de pression (12) actionné par le déplacement d'une gâchette à broches (8 à 10), au moment de l'enfichage de la clé **caractérisé en ce que** le détecteur de pression est en appui contre les ressorts (10) de boîtier de la gâchette à broches.

2. Barillet de serrure selon la revendication 1, **caractérisé en ce que** le détecteur de pression (12) est constitué d'un élément piézoélectrique ou d'un interrupteur à pressage de film.

3. Barillet de serrure selon la revendication 2, **caractérisé en ce qu'**une bande support (13) supportant l'interrupteur à pressage de film (12) constitue les fonds (14) des alésages des broches de boîtier.

4. Barillet de serrure selon la revendication 3, **caractérisé en ce que** la bande support (13) s'appuie sur une piste conductrice flexible (15) et qu'elle est en contact avec celle-ci.

5. Barillet de serrure selon l'une des revendications 3 ou 4, **caractérisé en ce que** la bande support (13) comporte des ailes (18) dépassant latéralement et formant des contacts (16) venant électriquement en contact par superposition avec les contacts (17) des ailes correspondantes de la piste conductrice (15)

6. Barillet de serrure selon l'une des revendications 4 ou 5, **caractérisé en ce que** la bande support (13) forme une plaque ou un feuil de revêtement ou de protection pour la piste conductrice flexible (15).

7. Barillet ou cylindre de serrure (1) avec une broche de blocage (11), libérable d'une façon électromagnétique par un dispositif électronique d'interrogation à clé (2 à 5), dans lequel le dispositif d'interrogation à clé (2 à 5) est activé par un interrupteur (12) actionné par le déplacement d'une gâchette à broches (8 à 10), au moment de l'enfichage de la clé **caractérisé en ce que** l'actionnement de l'interrupteur fournit de l'énergie électrique qui est emmagasinée dans un réservoir d'énergie.

8. Barillet de serrure selon la revendication 7, **caractérisé en ce que** le réservoir d'énergie est un condensateur.

9. Barillet de serrure selon l'une des revendications 7 ou 8, **caractérisé en ce qu'**à plusieurs, et particulièrement à toutes les gâchettes à broches (8 à 10), est associé un fournisseur d'énergie qui fournit de l'énergie électrique à l'enfichage de la clé.

10. Barillet de serrure selon l'une des revendications 7 à 9, **caractérisé en ce que** les fournisseurs d'énergie (12') sont des éléments piézoélectriques.

11. Barillet de serrure selon l'une des revendications précédentes, **caractérisé en ce que** le ou les fournisseurs d'énergie, réalisés en particulier comme des interrupteurs à pression, sont intégrés dans la piste conductrice flexible (15).
